# EUROPÄISCHE PATENTSCHRIFT

(11) **EP 0 417 576 B1**
(45) Veröffentlichungstag und Bekanntmachung des Hinweises auf die Patenterteilung: **15.12.1993**
(21) Anmeldenummer: 90116798.1
(22) Anmeldetag: 01.09.1990
(51) Int. Cl.: B65H 1/30, B65B 41/02

(54) **Einrichtung zum automatischen Befüllen eines Magazins**
Device for automatically filling up a magazine
Dispositif pour le remplissage automatique d'un magasin

(30) Priorität: 12.09.1989 DE 3930369
(43) Veröffentlichungstag der Anmeldung: 20.03.1991
(73) Patentinhaber: Maschinenfabrik Alfred Schmermund GmbH & Co., D-58285 Gevelsberg (DE)
(72) Erfinder: Knecht, Siegfried, D-5820 Gevelsberg (DE)
(74) Vertreter: Sparing Röhl Henseler Patentanwälte

(56) Entgegenhaltungen:
- DE-A- 2 423 885
- DE-A- 2 456 701
- GB-A- 2 132 174
- US-A- 1 792 878
- US-A- 4 046 370

## Beschreibung

Die Erfindung betrifft eine Einrichtung zum automatischen Befüllen eines im wesentlichen vertikalen Magazinschachtes zur Aufnahme eines Stapels von Kartonzuschnitten, insbesondere für Zigarettenpäckchen, aus dem die Kartonzuschnitte bodenseitig entnehmbar sind, mit einem Förderer, der mit seinem Abgabeende am Magazinschacht endet und eine horizontale Förderstrecke zur Aufnahme von mehreren Vorratsstapeln von Kartonzuschnitten aufweist sowie mit einem Antrieb versehen ist, der über einen Abtaster für die Oberkante des im Magazinschacht befindlichen Stapels einschaltbar und nach Positionierung eines Vorratsstapels im Bereich des Magazinschachtes abschaltbar ist, und mit einer in den Bereich des Magazinschachtes von einer Seite einschwenkbaren Auflage für einen vom Förderer in den Bereich des Magazinschachtes beförderten Vorratsstapel.

In der Verpackungsindustrie werden Magazine zur Aufnahme von Kartonzuschnitten in Stapelform verwendet, die nach Entnahme aus dem Magazin in entsprechenden Verpackungslinien um zu verpackende Gegenstände gefaltet werden. Das Füllen der Magazine erfolgt üblicherweise manuell, indem ein Stapel von Kartonzuschnitten aus einem entsprechenden Vorrat entnommen und in das Magazin eingelegt wird. Da die Verpackungsgeschwindigkeiten jedoch sehr hoch sind und die Magazinschächte nicht beliebig hoch gemacht werden können, ist ein sehr häufiges Nachfüllen erforderlich, wodurch die Bedienungsperson stark beansprucht wird, obwohl gewöhnlich auch noch andere Nachfüll- bzw. Verpackungsvorgänge von der Bedienungsperson vorzunehmen bzw. zu beobachten sind. Daher kann es häufiger passieren, daß ein derartiges Magazin leer läuft, wodurch die gesamte Verpackungslinie zum Stillstand kommt.

Aus der DE-C-2 423 885 ist bereits eine Einrichtung der eingangs genannten Art bekannt, bei der die jeweiligen Stapel aus Kartonzuschnitten mittels entsprechender Organe horizontal und vertikal geführt werden, die komplizierte und aufeinander abgestimmte Betätigungsmechanismen erfordern, so daß die Konstruktion dementsprechend aufwendig ist und einen entsprechend großen Raumbedarf erfordert.

Aus der US-A-4 046 370 ist eine Einrichtung zum automatischen Befüllen eines Magazinschachtes zur Aufnahme eines Stapels von Prospekteinlagen für Zeitungen bekannt, wobei ein Vorratsstapel auf einem Förderband plaziert und mit diesem auf eine hin- und herbewegliche Auflageplatte befördert wird, von der der Stapel um eine ganze Stapelhöhe in den Magazinschacht fällt. Beim Wegziehen der Auflageplatte biegen sich dabei die Zeitungseinlagen nach einer Seite hin abwärts, was insbesondere bei der vorgesehenen Fallhöhe zu Störungen und damit Maschinenstillständen führen kann.

Aufgabe der Erfindung ist es daher, eine Einrichtung zum automatischen Befüllen eines Magazinschachtes der eingangs genannten Art zu schaffen, die konstruktiv einfach ist.

Diese Aufgabe wird dadurch gelöst, daß der Magazinschacht an der dem Abgabeende des Förderers benachbarten Seite durch eine am Abgabeende beginnende Führungswand und auf der gegenüberliegenden Seite durch eine um mindestens die Stapelhöhe über das Abgabeende hochragende Wand begrenzt ist, wobei der Abtaster in einer Höhe geringfügig unter der horizontalen Förderstrecke des Förderers angeordnet ist, die Auflage und eine weitere, von der anderen Seite einschwenkbare Auflage quer zur Förderrichtung des Förderers verschwenkbar sind und die Auflagen nach Erreichen der hochragenden Wand durch einen vom Förderer in den Bereich des Magazin- schachtes geförderten Vorratsstapel aus dem Bereich des Magazinschachtes herausschwenkbar sind.

Hierdurch ist es möglich, einen größeren Vorrat an Kartonzuschnitten für den Magazinschacht bereitzustellen und bei Bedarf in diesen automatisch einzufüllen, so daß eine Bedienungsperson dem Füllstand des Magazinschachtes bzw. dem verfügbaren Zuschnittvorrat weit weniger Aufmerksamkeit zu schenken braucht und dann Zeit hat, sich anderen Aufgaben zu widmen. Außerdem ist die Einrichtung konstruktiv einfach und ohne Aufwand mit einem üblichen Magazinschacht zu koppeln. Insbesondere ist eine derartige Einrichtung für Zigarettenverpackungsmaschinen und die dabei verwendeten Magazinschächte geeignet.

Weitere Ausgestaltungen der Erfindung sind der nachfolgenden Beschreibung und den Unteransprüchen zu entnehmen.

Die Erfindung wird nachstehend anhand des in der beigefügten Abbildung schematisch dargestellten Ausführungsbeispiels näher erläutert.

Der dargestellte Magazinschacht 1 ist in dem Ausführungsbeispiel als Doppelmagazinschacht mit einer vertikalen Mittelwand 2 und mit Abstand entsprechend der Breite von aufzunehmenden Kartonzuschnitten 3 dazu angeordneten, vertikalen, seitlichen Führungen 4 versehen. Die Mittelwand 2 und die seitlichen Führungen 4 besitzen am unteren Entnahmeende des Magazinschachtes 1 Unterstützungskanten 5 für den jeweiligen Stapel 6 von Kartonzuschnitten 3. Außerdem sind frontseitig sich vertikal erstreckende Führungen 7 mit Abstand zwischen der Mittelwand 2 und den seitlichen Führungen 4 vorgesehen, während rückseitig eine Rückwand 8 vorgesehen ist, die auch durch den Maschinenrahmen der Verpackungsmaschine, für die der Magazinschacht gebraucht wird, gebildet werden kann. Auf diese Weise wird der Magazinschacht 1 gebildet, der den Stapel 6 aufnimmt, aus dem die Entnahme der Kartonzuschnitte 3 bodenseitig erfolgt, in dem die Kartonzuschnitte 3 unter Schwerkrafteinwirkung entsprechend der Entnahme nachrutschen und der von oben nachzufüllen ist.

Benachbart zum Magazinschacht 1 ist an jeder Seite hiervon ein horizontaler Gurtförderer 9 angeordnet, der einen um Rollen 10 geführten Gurt 11 aufweist, wobei eine der Rollen 10 über einen Motor 12 und eine Kupplung 13 antreibbar ist. Der Obertrum des Gurtes 11 läuft über eine Unterstützungsplatte 14. Die seitliche Führung 4 endet im wesentlichen tangential zum Gurt 11 bzw. der Rolle 10, die sich benachbart zum Magazin 1 befindet, so daß ein vom Gurtförderer 9 zugeführter Vorratsstapel 6' am Gurt 11 und einer Abschrägung 15 der Führung 4 entlang in den Magazinschacht 1 rutscht.

Die Rückwand 8 des Magazinschachtes 1 erstreckt sich auch über die Länge des Gutförderers 9 mit einer Höhe mindestens entsprechend einer vorgesehenen maximalen Stapelhöhe oberhalb des Obertrums des Gurtes 11. Dementsprechend können Vorratsstapel 6', 6'' von einer Bedienungsperson auf dem Gurt 11 nebeneinander gestapelt werden, wobei die Vorratsstapel 6', 6'' durch Andrücken gegen die Rückwand 8 entsprechend zum Magazinschacht 1 ausgerichtet werden.

Vorderseitig besitzt der Magazinschacht 1 in seinem oberen Bereich ebenfalls eine Wandung 16, die sich etwa von der Höhe des Untertrums des Gurtes 11 bis zur Höhe der Oberkante der Rückwand 8 und über die Magazinschachtbreite erstreckt, so daß sie zusammen mit der Mittelwand 2 und der Rückwand 8 einen zum Gurtförderer 9 hin offenen Schacht bildet, dessen Größe derart ist, daß ein Vorratsstapel 6' hiervon aufgenommen werden kann.

In Höhe des Obertrums des Gurtes 11 sind die beiden im wesentlichen im Abstand einer Stapelbreite angeordneten Wandungen 8, 16 mit einem waagerechten Schlitz 17 versehen, während außenseitig auf den Wandungen 8, 16 jeweils Lagerbuchsen 18 für eine Welle 19 angeordnet sind. Die beiden Wellen 19 tragen jeweils einen Hebel 20. Die beiden Hebel 20 besitzen am freien Ende Auflageplatten 21, die durch die Schlitze 17 in das Innere des Magazinschachtes 1 eintauchen können und sich jeweils über einen Teil der Schachttiefe, beispielsweise über ein Drittel hiervon erstrecken. Die Wellen 19 sind über einen entsprechenden (nicht dargestellten) Antrieb hin- und herdrehbar, um die Auflageplatten 21 in den Magazinschacht 1 bzw. wieder aus diesem heraus zu schwenken. Im eingeschwenkten Zustand der Auflageplatten 21 bilden diese eine Auflage für einen Vorratsstapel 6' aus Kartonzuschnitten 3 in Höhe des Obertrums des Gurtes 11, so daß vom Gurt 11 ein Vorratsstapel 6' auf die Auflageplatten 21 gefördert werden kann. Durch Ausschwenken der Auflageplatten 21 aus dem Magazinschacht 1 fällt der darauf befindliche Vorratsstapel 6' vertikal und ausgerichtet auf den bereits im Magazinschacht 1 befindlichen Stapel 6.

Ein optischer Abtaster 22 ist in einer Höhe geringfügig unterhalb der Höhe des Obertrums des Gurtes 11 derart angeordnet, daß er feststellen kann, ob die Oberkante 23 des im Magazinschacht 1 befindlichen Stapels 6 unter die Höhe des optischen Abtasters 22 gefallen ist oder nicht. Der optische Abtaster 22 ist mit dem Motor 12 gekoppelt und setzt diesen in Gang, wenn ersteres der Fall ist. Hierdurch werden die auf dem Gurtförderer 9 befindlichen Vorratsstapel 6', 6'' in Richtung zur Mittelwand 2 des Magazinschachtes 1 auf die Auflageplatten 21 befördert und der Vorratsstapel 6' gelangt schließlich in Anlage an die Mittelwand 2 sowie nach Zurückziehen der Auflageplatten 21 aus dem Magazinschacht 1 auf den im Magazinschacht 1 befindlichen Stapel 6.

Der Motor 12 kann über ein Zeitglied ansteuerbar sein, dessen Zeitkonstante derart bemessen ist, daß der Vorratsstapel 6' bis zur Mittelwand 2 befördert wird. Stattdessen kann aber auch ein weiterer optischer Abtaster 24 feststellen, ob der Vorratsstapel 6' die Mittelwand 2 erreicht hat und in diesem Moment den Motor 12 abschalten.

Da zwischen den Vorratsstapeln 6', 6'' unterschiedlich große Abstände bestehen können, da die Vorratsstapel 6', 6'' manuell auf den Gurtförderer 9 aufgelegt werden, ist es zweckmäßig, den Motor 12 über das eine Zeitglied solange zu betreiben, bis der mögliche Abstand zum nächsten Vorratsstapel 6'' überwunden ist, um dann den Motor 12 über ein zweites Zeitglied in umgekehrter Richtung anzutreiben, damit der Vorratsstapel 6'' in eine definierte Ausgangsstellung zurückgeführt wird.

Stattdessen kann auch ein weiterer optischer Abtaster 25 für den Zwischenraum zwischen den Vorratsstapeln 6', 6'' vorgesehen sein, der dazu dient, dann, wenn der optische Abtaster 24 anzeigt, daß der Vorratsstapel 6' die Mittelwand 2 erreicht hat, den Motor 12 erst dann anzuhalten, wenn der nächste Vorratsstapel 6'' sein Gesichtsfeld erreicht hat.

Da die Entnahme der Kartonzuschnitte 3 aus dem Magazin 1 mit sehr hoher Geschwindigkeit erfolgen kann (mehrere hundert pro Minute), wird hierdurch sichergestellt, daß die von dem in den Magazinschacht 1 geförderten Vorratsstapel 6' zu überwindende Fallhöhe, über die sich die Wandung 16 zweckmäßigerweise mindestens nach unten erstreckt, bis zum Erreichen der Oberkante 23 des Stapels 6 minimal gehalten wird, damit Störungen vermieden werden.

Außerdem kann ein weiterer optischer Abtaster 26 in dem Bereich, in dem sich normalerweise ein Vorratsstapel 6' in Wartestellung zum Hineinfördern in den Magazinschacht 1 befindet, angeordnet sein, der bei fehlendem Vorratsstapel 6' ein akustisches und/oder optisches Signal für die Bedienungsperson abgibt um anzuzeigen, daß der Gurtförderer 9 mit neuen Vorratsstapeln 6', 6'' aufzufüllen ist.

Die Zwischenräume zwischen den Führungen 7 und der Mittelwand 2 und den Führungen 4 dienen dazu, ein leichtes manuelles Füllen des leeren oder nahezu leeren Magazinschachtes 1 zu ermöglichen, ohne daß sich einzelne Kartonzuschnitte 3 verklemmen oder verkanten.

Anstelle eines Gurtförderers 9 läßt sich auch ein Schiebeförderer verwenden, der beispielsweise eine Reihe von Schieberwänden aufweist, die jeweils an einem Vorratsstapel 6', 6'' angreifen, wenn sie zwischen diese eingeführt sind. Hierbei würde sich der optische Abtaster 25 erübrigen, da immer nur ein bestimmter Hub ausgeführt wird.

Statt der an den Hebeln 20 befindlichen Auflageplatten 21 können in den Magazinschacht 1 ein- bzw. aus diesem ausklappbare Tragleisten für den jeweiligen Vorratsstapel 6' verwendet werden, deren Breite kleiner als der Abstand zwischen der Unterseite des Vorratsstapels 6' und der Oberkante 23 des Stapels 6 bei der Freigabe des Vorratsstapels 6' sein muß.

## Patentansprüche

1. Einrichtung zum automatischen Befüllen eines im wesentlichen vertikalen Magazinschachtes (1) zur Aufnahme eines Stapels (6) von Kartonzuschnitten (3), insbesondere für Zigarettenpäckchen, aus dem die Kartonzuschnitte (3) bodenseitig entnehmbar sind, mit einem Förderer (9), der mit seinem Abgabeende am Magazinschacht (1) endet und eine horizontale Förderstrecke zur Aufnahme von mehreren Vorratsstapeln (6', 6'') von Kartonzuschnitten (3) aufweist sowie mit einem Antrieb (12, 13) versehen ist, der über einen Abtaster (22) für die Oberkante (23) des im Magazinschacht (1) befindlichen Stapels (6) einschaltbar und nach Positionierung eines Vorratsstapels (6') im Bereich des Magazinschachtes (1) abschaltbar ist, und mit einer in den Bereich des Magazinschachtes (1) von einer Seite einschwenkbaren Auflage (21) für einen vom Förderer (9) in den Bereich des Magazinschachtes (1) beförderten Vorratsstapel (6'), dadurch **gekennzeichnet**, daß der Magazinschacht (1) an der dem Abgabeende des Förderers (9) benachbarten Seite durch eine am Abgabeende beginnende Führungswand (4) und auf der gegenüberliegenden Seite durch eine um mindestens die Stapelhöhe über das Abgabeende hochragende Wand (2) begrenzt ist, wobei der Abtaster (22) in einer Höhe geringfügig unter der horizontalen Förderstrecke des Förderers (9) angeordnet ist, die Auflage (21) und eine weitere, von der anderen Seite einschwenkbare Auflage (21) quer zur Förderrichtung des Förderers (9) verschwenkbar sind und die Auflagen (21) nach Erreichen der hochragenden Wand (2) durch einen vom Förderer (9) in den Bereich des Magazinschachtes (1) geförderten Vorratsstapel (6') aus dem Bereich des Magazinschachtes (1) herausschwenkbar sind.

2. Einrichtung nach Anspruch 1, dadurch gekennzeichnet, daß die in den Magazinschacht (1) einschwenkbaren Auflagen (21) für einen vom Förderer (9) in den Magazinschacht beförderten Vorratsstapel (6') nach Aufnahme des Vorratsstapels (6') aus dem Bereich des Magazinschachtes (1) ausschwenkbar sind.

3. Einrichtung nach Anspruch 1 oder 2, dadurch gekennzeichnet, daß der Förderer (9) ein Gurtförderer ist, dessen Förderstrecke durch eine Unterstützungsplatte (14) unterstützt ist.

4. Einrichtung nach einem der Ansprüche 1 bis 3, dadurch gekennzeichnet, daß der Magazinschacht (1) eine Rückwand (8) aufweist, die sich auch über die Länge des Förderers (9) und bis zu einer Höhe über der horizontalen Förderstrecke erstreckt, die einer vorbestimmten Stapelhöhe entspricht.

5. Einrichtung nach einem der Ansprüche 1 bis 4, dadurch gekennzeichnet, daß der Magazinschacht (1) eine Frontwand (16) aufweist, die sich mindestens über eine vorbestimmte Stapelhöhe oberhalb der horizontalen Förderstrecke und über eine maximal zulässige Fallhöhe eines Vorratsstapels (6') auf einen bereits im Magazinschacht (1) befindlichen Stapel (6) nach unten erstreckt.

6. Einrichtung nach Anspruch 4 oder 5, dadurch gekennzeichnet, daß die Rückwand (8) und die Frontwand (16) jeweils mit einem Schlitz (17) für den Durchtritt der Auflagen (21) versehen sind.

7. Einrichtung nach einem der Ansprüche 1 bis 6, dadurch gekennzeichnet, daß der Magazinschacht (1) frontseitig vertikale stegförmige Führungen (7), die mit Abstand zu den seitlichen Führungen (2, 4) angeordnet sind und sich von der Bodenseite her aufwärts erstrecken, aufweist.

8. Einrichtung nach einem der Ansprüche 1 bis 7, dadurch gekennzeichnet, daß der Antrieb (12, 13) über ein Zeitglied gesteuert in Förderrichtung betreibbar ist.

9. Einrichtung nach einem der Ansprüche 1 bis 7, dadurch gekennzeichnet, daß der Antrieb (12, 13) über einen Abtaster (24) benachbart zu der Wand (2) abschaltbar ist.

10. Einrichtung nach einem der Ansprüche 1 bis 9, dadurch gekennzeichnet, daß über dem Förderer (9) in dem Bereich benachbart zu seinem Abgabeende ein Abtaster (26) zur Anzeige des Vorhandenseins eines Vorratsstapels (6') zum Nachfüllen des Magazinschachtes (1) vorgesehen ist.

11. Einrichtung nach einem der Ansprüche 1 bis 10, dadurch gekennzeichnet, daß der Förderer (12, 13) durch ein Zeitglied in Förderrichtung solange eingeschaltet bleibt, bis ein möglicher Abstand zwischen zwei aufeinanderfolgenden Vorratsstapeln (6', 6'') praktisch beseitigt ist, und danach durch ein weiteres Zeitglied in umgekehrter Richtung bis zum Erreichen einer vorbestimmten Stellung durch den nachfolgenden Vorratsstapel (6'') in Betrieb ist.

12. Einrichtung nach einem der Ansprüche 1 bis 10, dadurch gekennzeichnet, daß etwa unmittelbar über dem Abgabeende des Förderers (9) ein Abtaster (25) vorgesehen ist, der mit dem Antrieb (12, 13) derart gekoppelt ist, daß dann, wenn ein Vorratsstapel (6') die Wand (2) erreicht, der Antrieb (12, 13) noch solange eingeschaltet bleibt, bis ein weiterer Vorratsstapel (6'') in den Bereich des Abtasters gelangt.

## Claims

1. Apparatus for the automatic filling of an essentially vertical magazine shaft (1) for receiving a stack (6) of cardboard blanks (3), especially for cigarette packs, from which the cardboard blanks (3) can be extracted at the bottom end, with a conveyor (9) which terminates with its delivery end at the magazine shaft (1) and which has a horizontal conveying zone for receiving a plurality of supply supply stacks (6', 6'') of cardboard blanks (3) and is equipped with a drive (12, 13) which can be switched on via a sensor (22) for the top edge (23) of the supply stack (6) located in the magazine shaft (1) and can be switched off after the positioning of a supply stack (6') in the region of the magazine shaft (1), and with a support (21) pivotable into the region of the magazine shaft (1) from one side and intended for a supply stack (6') conveyed into the region of the magazine shaft (1) by the conveyor (9), characterized in that the magazine shaft (1) is limited, on the side adjacent to the delivery end of the conveyor (9), by a guide wall (4) beginning at the delivery end and, on the opposite side, by a wall (2) projecting upwards above the delivery end by the amount of at least the supply stack height, the sensor (22) being arranged at a height slightly below the horizontal conveying zone of the conveyor (9), the support, and a further support (21) which can be pivoted in from the other side (21) being pivotable transversely relative to the conveying direction of the conveyor (9), and the supports (21), after reaching the wall (2) which projects upwards, being pivotable out of the region of the magazine shaft (1) by a supply stack (6') conveyed into the magazine shaft (1) by the conveyor (9).

2. Apparatus according to Claim 1, characterized in that the supports (21) pivotable into the magazine shaft (1) for a supply stack (6') conveyed into the magazine shaft by the conveyor (9) can be pivoted out of the region of the magazine shaft (1), after the supply stack (6') has been received.

3. Apparatus according to Claim 1 or 2, characterized in that the conveyor (9) is a belt conveyor, the conveying zone of which is supported by a support plate (14).

4. Apparatus according to one of Claims 1 to 3, characterized in that the magazine shaft (1) has a back wall (8) which also extends over the length of the conveyor (9) and to a height above the horizontal conveying zone corresponding to a predetermined supply stack height.

5. Apparatus according to one of Claims 1 to 4, characterized in that the magazine shaft (1) has a front wall (16) which extends downwards at least over a predetermined supply stack height above the horizontal conveying zone and over a maximum permissible height of fall of a supply stack (6') onto a supply stack (6) already located in the magazine shaft (1).

6. Apparatus according to Claim 4 or 5, characterized in that the back wall (8) and front wall (16) are each provided with a slot (17) for the passage of the supports (21).

7. Apparatus according to one of Claims 1 to 6, characterized in that, at the front, the magazine shaft (1) has vertical web-shaped guides (7) which are arranged at the distance from the lateral guides (2, 4) and which extend upwards from the bottom end.

8. Apparatus according to one of Claims 1 to 7, characterized in that the drive (12, 13) can be operated in the conveying direction under the control of a timer.

9. Apparatus according to one of Claims 1 to 7, characterized in that the drive (12, 13) can be switched off via a sensor (24) adjacent to the wall (2).

10. Apparatus according to one of Claims 1 to 9, characterized in that above the conveyor (9) in the region adjacent to its delivery end there is a sensor (26) for indicating the presence of a supply stack (6') for refilling the magazine shaft (1).

11. Apparatus according to one of Claims 1 to 10, characterized in that the conveyor (12, 13) remains switched on in the conveying direction by a timer until a possible distance between two successive supply stacks (6', 6'') is virtually eliminated and thereafter is operated in the opposite direction by a further timer until a predetermined position is reached by the following supply stack (6'').

12. Apparatus according to one of Claims 1 to 10, characterized in that approximately directly above the delivery end of the conveyor (9) there is a sensor (25) which is coupled to the drive (12, 13) in such a way that, when a supply stack (6') reaches the wall (2), the drive (12, 13) still remains switched on until a further supply stack (6'') enters the region of the sensor.

## Revendications

1. Installation de remplissage automatique d'une trémie de magasin (1), sensiblement verticale, remplie d'une pile (6) de découpes de carton (3), plus particulièrement pour des paquets de cigarettes, les découpes de carton (3) pouvant être prélevées par le bas, ladite installation comprenant un convoyeur (9) dont l'extrémité de décharge se situe au niveau de la trémie de magasin (1) et qui présente une ligne de convoyage horizontale permettant de transporter plusieurs piles d'approvisionnement (6', 6'') de découpes de carton (3), équipé d'un système d'entraînement (12,13) pouvant être actionné par un capteur (22) détectant le bord supérieur (23) de la pile de découpes (6) se trouvant dans la trémie de magasin (1) et pouvant être interrompu après déchargement d'une pile d'approvisionnement (6') dans la zone de la trémie de magasin (1), avec un support (21) pour une pile d'approvisionnement (6') transportée par le convoyeur (9) dans la zone de la trémie de magasin (1), ce support pouvant pivoter dans le sens latéral, caractérisée en ce que la trémie de magasin (1) est limitée, sur le côté adjacent à l'extrémité de déchargement du convoyeur (9), par une paroi de guidage (4) partant de l'extrémité de déchargement et, sur le côté opposé, par une paroi verticale (2) dont la hauteur est au moins égale à la hauteur de la pile au niveau de l'extrémité de déchargement, le capteur (22) étant disposé à une hauteur légèrement inférieure à la ligne de transport horizontale du convoyeur (9), et en ce que le premier support (21), ainsi qu'un deuxième support (21) pouvant être amené par pivotement du côté opposé, sont pivotants dans le sens transversal par rapport au sens de convoyage et peuvent être retirés de la zone de la trémie de magasin (1), lorsqu'une pile d'approvisionnement (6') transportée, par le convoyeur (9), dans la zone de la trémie de magasin (1), a atteint la paroi verticale (2).

2. Installation selon la revendication 1, caractérisée en ce que les plaques supports (21) peuvent être introduites dans la zone de la trémie de magasin (1) et retirées de cette dernière après le transport d'une pile d'approvisionnement (6') par le convoyeur et son déchargement dans la trémie de magasin (1).

3. Installation selon la revendication 1 ou 2, caractérisée en ce que le convoyeur (9) est un convoyeur à courroie dont le brin de transport s'appuie sur une plaque support (14).

4. Installation selon l'une des revendications 1 à 3, caractérisée en ce que la trémie de magasin (1) présente une paroi arrière (8) s'étendant, sur toute la longueur du convoyeur (9), jusqu'à une hauteur au-dessus de la ligne de transport horizontale correspondant à la hauteur préalablement déterminée des piles d'approvisionnement.

5. Installation selon l'une des revendications 1 à 4, caractérisée en ce que la trémie de magasin (1) présente une face avant (16) s'étendant, au-dessus de la ligne de transport horizontale, au moins sur la hauteur préalablement déterminée des piles d'approvisionnement, d'une part, et, vers le bas, sur la hauteur de chute maximale admissible d'une pile d'approvisionnement (6') sur une pile (6) se trouvant déjà dans la trémie de magasin (1).

6. Installation selon la revendication 4 ou 5, caractérisée en ce que la paroi arrière (8) et la paroi avant (16) comportent chacune une fente (17) pour pouvoir introduire et retirer les supports (21).

7. Installation selon l'une des revendications 1 à 6, caractérisée en ce que la trémie de magasin (1) dispose, sur sa face avant, de guidages verticaux (7) en forme de barrettes disposées à un écartement donné par rapport aux guidages latéraux (2,4) et s'étendant vers le haut à partir du bas de la trémie de magasin (1).

8. Installation selon l'une des revendications 1 à 7, caractérisée en ce que le système d'entraînement (12, 13) peut être commandé par un élément de temporisation dans le sens de transport.

9. Installation selon l'une des revendications 1 à 7, caractérisée en ce que le système d'entraînement (12,13) peut être interrompu par un capteur (24) monté à proximité de la paroi (2).

10. Installation selon l'une des revendications 1 à 9, caractérisée en ce qu'un capteur (26) signalant la présence d'une pile d'approvisionnement (6') est disposé au-dessus du convoyeur (9) dans la zone située à proximité de l'extrémité de déchargement, pour assurer l'approvisionnement en continu de la trémie de magasin (1).

11. Installation selon l'une des revendications 1 à 10, caractérisée en ce que le système d'entraînement (12, 13) reste activé, dans le sens de transport, grâce à un élément de temporisation, jusqu'au moment où un éventuel écartement entre deux piles d'approvisionnement consécutives (6',6'') est supprimé et en ce que le système d'entraînement reste activé, grâce à un deuxième élément de temporisation, dans le sens inverse du sens de transport, jusqu'au moment où la pile d'approvisionnement consécutive (6'') a atteint sa position préalablement définie.

12. Installation selon l'une des revendications 1 à 10, caractérisée en ce qu'un capteur (25) est monté directement au-dessus de l'extrémité de déchargement du convoyeur (9), ce capteur étant couplé au système d'entraînement (12, 13) de manière à activer ce dernier, entre le moment où une pile d'approvisionnement (6') atteint la paroi (2) et le moment où la pile d'approvisionnement suivante (6'') atteint la zone du capteur.
